# EUROPÄISCHE PATENTANMELDUNG

(11) **EP 2 524 778 A1**
(43) Veröffentlichungstag der Anmeldung: **21.11.2012**
(21) Anmeldenummer: 11166883.6
(22) Anmeldetag: 20.05.2011
(51) Int. Cl.: B27C 1/12, B27B 25/02

(54) **Vorrichtung zum Bearbeiten von Holz, Kunststoff oder dergleichen**

(71) Anmelder: Rubner Holzindustrie Gesellschaft m.b.H, 8234 Rohrbach an der Lafnitz (AT)
(72) Erfinder: Karner, Rene, 8241, Dechantskirchen (AT)
(74) Vertreter: Wirnsberger, Gernot

(57) **Zusammenfassung**

Die Erfindung betrifft eine Vorrichtung (1) zum Bearbeiten von Holz, Kunststoff oder dergleichen mit mindestens einer Transportbahn (2), mindestens einem Anschlaglineal (3) und mindestens einer Vorschubwalze (4), wobei ein insbesondere längliches Werkstück (5) auf der Transportbahn (2) mittels der Vorschubwalze (4) längs des mindestens einen Anschlaglineals (3) in einer Vorschubrichtung (9) vorbeibewegbar ist. Erfindungsgemäß ist vorgesehen, dass die Vorschubwalze (4) derart profiliert ist, dass bei Bewegen des Werkstückes (5) mit der Vorschubwalze (4) in die Vorschubrichtung (9) auf das Werkstück (5) eine Kraftkomponente einer Vorschubkraft zum Anschlaglineal (3) hin wirkt.

Die Erfindung betrifft weiter ein Verfahren zum Bearbeiten von Holz, Kunststoff oder dergleichen mit einer derartigen Vorrichtung (1). Erfindungsgemäß ist vorgesehen, dass von der Vorschubwalze (4) bei einer Vorschubbewegung auf das Werkstück (5) mindestens eine stabilisierende Kraft ausgeübt wird, die eine Position des Werkstückes (5) in einer Ebene senkrecht zur Vorschubrichtung (9) definiert.

## Beschreibung

Die Erfindung betrifft eine Vorrichtung zum Bearbeiten von Holz, Kunststoff oder dergleichen mit mindestens einer Transportbahn, mindestens einem Anschlaglineal und mindestens einer Vorschubwalze, wobei ein insbesondere längliches Werkstück auf der Transportbahn mittels der Vorschubwalze längs des mindestens einen Anschlaglineals in einer Vorschubrichtung vorbeibewegbar ist.

Des Weiteren betrifft die Erfindung ein Verfahren zum Bearbeiten von Holz, Kunststoff oder dergleichen mit einer Vorrichtung, insbesondere mit einer Vorrichtung der eingangs genannten Art, wobei ein insbesondere längliches Werkstück auf einer Transportbahn mittels einer Vorschubwalze längs mindestens eines Anschlaglineals in einer Vorschubrichtung vorbeibewegt wird.

Gemäß dem Stand der Technik sind verschiedene Vorrichtungen zum Bearbeiten von Holz, Kunststoff oder dergleichen bekannt. In der DE 44 17 080 A1 ist eine Vorrichtung beschrieben, die eine Auflage für zu bearbeitende Werkstücke aufweist, auf der Werkstücke mit einer Transportvorrichtung in einer Vorschubrichtung zu einem rotierenden Bearbeitungswerkzeug transportiert werden können. Eine horizontale Position des Werkstückes in einer Richtung normal zur Vorschubrichtung wird dabei über einen Anschlag auf einer Seite des Werkstückes beim Transport nur in eine Richtung begrenzt. Nachteilig dabei ist, dass Werkstücke aufgrund einer teilweise unebenen Kontaktfläche zum Anschlag bei hohen Geschwindigkeiten vom Anschlag weg verschoben werden. Damit ist eine hochgenaue Bearbeitung dieser Werkstücke bei hohen Transportgeschwindigkeiten nicht möglich, weshalb eine hohe Genauigkeit nur durch eine reduzierte Maschinenleistung erreicht werden kann.

In der DE 10 2009 022 345 A1 wird eine Hobeleinrichtung umfassend eine Transportbahn für Werkstücke und wenigstens eine Längsführung beschrieben. Bei dieser Einrichtung ist die oben beschriebene Problematik der horizontalen Positionierung bei hohen Geschwindigkeiten erkannt und mittels einer zweiten Längsführung gelöst. Um ein seitliches Flattern zu verhindern, wird auf ein Werkstück mittels zusätzlicher vertikaler Andruckrollen eine Kraft in Richtung eines Führungslineals ausgeübt. Neben dem Nachteil, dass diese Einrichtung konstruktiv aufwendig ist, hat eine derartige Lösung insofern Nachteile für den Bearbeitungsprozess, als die zweite Längsführung auf die Breite des zu bearbeitenden Werkstückes eingestellt werden muss. Damit wird ein manueller Eingriff bei jedem Wechsel einer Bearbeitungsbreite der Werkstücke erforderlich.

Aufgabe der Erfindung ist es, eine Vorrichtung der eingangs genannten Art anzugeben, auf der Werkstücke mit hohen Geschwindigkeiten und exakt ausgerichtet in eine Vorschubrichtung bewegbar sind. Aufgabengemäß soll dies auch bei einer Änderung einer Werkstückabmessung von einem Werkstück zum nächsten ohne manuelle Änderung an der Vorrichtung möglich sein. Weiter soll die Vorrichtung konstruktiv besonders einfach und kostengünstig ausgebildet sein.

Des Weiteren soll ein Verfahren der eingangs genannten Art angegeben werden, bei dem, um eine genaue Bearbeitung zu ermöglichen, eine Flatterbewegung des Werkstückes mittels der Vorschubwalze verhindert wird und eine Position des Werkstückes in einer Ebene senkrecht zur Vorschubrichtung eindeutig definiert wird.

Die erste Aufgabe wird erfindungsgemäß dadurch gelöst, dass bei einer Vorrichtung der eingangs genannten Art die Vorschubwalze derart profiliert ist, dass bei Bewegen des Werkstückes mit der Vorschubwalze in die Vorschubrichtung auf das Werkstück eine Kraftkomponente einer Vorschubkraft zum Anschlaglineal hin wirkt. Damit wird erreicht, dass das ansonsten in einer horizontalen Richtung normal zur Vorschubrichtung frei verschiebbare Werkstück bis zu einer, insbesondere durch das Anschlaglineal gebildeten, Führung verschoben wird. Damit ist neben der vertikalen Position, die durch die Transportbahn an sich festgelegt wird, auch eine horizontale Position des Werkstückes in der Ebene normal zur Vorschubrichtung eindeutig definiert. Damit wird ein Flattern des Werkstückes in horizontaler und vertikaler Richtung bei hohen Geschwindigkeiten verhindert, wodurch auch bei hohen Transportgeschwindigkeiten hochgenaue Bearbeitungen möglich sind.

Ein mit der Erfindung erzielter Vorteil ist insbesondere auch darin zu sehen, dass über eine Variation der Profilierung sowie die Anpresskraft der Vorschubwalze auf das Werkstück die seitliche Kraftkomponente, welche die Stabilisierung in horizontaler Richtung bewirkt, besonders einfach verändert werden kann. Damit ist auch eine Anpassung auf verschiedene Holzarten sowie Transportgeschwindigkeiten besonders einfach möglich.

Im Übrigen ergibt sich eine einfache konstruktive Ausgestaltung der Vorrichtung, die ein Verfahren ohne manuelle Eingriffe bei Änderungen von Werkstückabmessungen ermöglicht.

Es hat sich bewährt, dass die Kraftkomponente der Vorschubkraft senkrecht zur Vorschubrichtung und parallel zur Transportbahn wirkt. Diese Kraftkomponente ist Teil einer Gesamtkraft, welche die Vorschubwalze auf das Werkstück ausübt, wozu auch die normal zur Transportbahn wirkende Anpresskraft sowie die in Vorschubrichtung wirkende Vorschubkraft zählt. Der Vorteil dieser Anordnung ist insbesondere darin zu sehen, dass mit dieser Kraftkomponente das Werkstück direkt an eine Führung positioniert wird und eine Flatterbewegung damit in dieser Richtung ausgeschlossen ist.

Zweckmäßigerweise ist eine Position des Werkstückes in einer Ebene normal zur Vorschubrichtung durch eine Position der Transportbahn und eine Position des Anschlaglineals mittels der von der Profilierung der Vorschubwalze beim Bewegen des Werkstückes hervorgerufenen Kraft eindeutig definiert. Dies ist insbesondere dann von Vorteil, wenn die Abmessungen des Werkzeuges kleiner als die des Werkstückes sind, das Werkzeug also relativ zum Werkstück positioniert werden muss, da damit das Werkzeug am Anschlaglineal ausgerichtet werden kann und dadurch die Position des Werkzeuges relativ zum Werkstück eindeutig definiert ist.

Bevorzugt ist vorgesehen, dass zumindest ein Teil des Profils der Vorschubwalze aus Rillen besteht. Dies hat den Vorteil einfacher Fertigbarkeit des Vorschubwalzenprofils, z. B. durch Drehen.

Es ist von Vorteil, wenn die Rillen gegenüber einer Umfangsrichtung der Vorschubwalze um weniger als 10°, vorzugsweise um etwa 0,1° bis 1 °, insbesondere 0,2° bis 0,4°, geneigt verlaufen. Damit wird ein besonders günstiges Verhältnis von Kraft in Vorschubrichtung zu Kraft in Richtung des Anschlaglineals erreicht. Dies führt dazu, dass ein minimaler Verschleiß bei gleichzeitig ausreichend genauer Positionierung des Werkstückes erzielt wird.

Zweckmäßigerweise weisen die Rillen einen Flankenwinkel von 30° bis 120°, vorzugsweise 40° bis 70°, insbesondere etwa 60°, auf. Damit wird ein besonders günstiges Verhältnis von Anpresskraft zu von der Vorschubwalze auf das Werkstück übertragenen Vorschubkräften erreicht, wodurch sich der Verschleiß am Vorschubwalzenprofil weiter reduzieren lässt.

Es ist von Vorteil, wenn zumindest ein Teil des Profils der Vorschubwalze einem metrischen ISO-Gewinde nach DIN 13 entspricht. Dies hat aufgrund vorhandener standardisierter Werkzeuge für derartige Gewinde den Vorteil, dass eine Fertigung dieses Profils auf besonders kostengünstige Weise erfolgen kann.

Zweckmäßigerweise umfasst zumindest ein Teil des Profils der Vorschubwalze Nuten, die etwa parallel zu einer Achse der Vorschubwalze verlaufen, wobei die Nuten unregelmäßig oder vorzugsweise regelmäßig über den Umfang verteilt sind. Dabei hat sich besonders bewährt, zwischen 10 und 30 Nuten, vorzugsweise 15 bis 25 Nuten, über den Umfang zu verteilen. Mit derartigen Nuten wird ein Übertragen von Kräften von der Vorschubwalze auf das Werkstück in die Vorschubrichtung besonders günstig erreicht.

Bevorzugt weisen diese Nuten eine Tiefe von weniger als 10 %, vorzugsweise 1 % bis 7 %, insbesondere 2,5 % bis 3,5 %, eines Walzendurchmessers auf. Vorteil dieser Ausbildung ist, dass sich die Nuten auch bei längeren Standzeiten der Vorschubwalzen nicht mit Spänen füllen, sodass eine ausreichende Kraftübertragung in Vorschubrichtung für lange Einsatzzeiten gegeben ist. Gleichzeitig kann bei einer derartigen Ausbildung auch der Aufwand zur Fertigung dieser Nuten gering gehalten werden.

Es ist von Vorteil, wenn Kanten dieser Nuten verrundet sind. Damit wird auch bei langen Standzeiten der Vorschubwalzen eine mechanische Beschädigung der Walzen durch auftretende Spitzenspannungen in den Kanten vermieden. Zusätzlich wird eine Beschädigung des Werkstückes beim Kontakt mit der Vorschubwalze vermieden.

Es ist von Vorteil, dass die Vorschubwalze einen Hohlzylinder, auf den das Profil aufgebracht ist, und einen drehbar gelagerten Vorschubwalzenkörper umfasst, wobei der Hohlzylinder lösbar mit dem Vorschubwalzenkörper in Verbindung steht. Die Verbindung zwischen Hohlzylinder und Vorschubwalzenkörper kann dabei mittelbar oder unmittelbar ausgebildet. Eine derartige Ausbildung hat den Vorteil, dass bei Verschleiß des Profils der Vorschubwalze nicht die gesamte Vorschubwalze getauscht werden muss, sondern nur der Hohlzylinder auf den das Profil aufgebracht ist. Damit können Stillstandzeiten der Vorrichtung bei Verschleiß des Vorschubwalzenprofils reduziert werden.

Es hat sich bewährt, dass eine Achse der Vorschubwalze gegenüber der Transportbahn rotatorisch und translatorisch bewegbar gelagert ist. Damit kann einerseits die Vorrichtung an verschiedene Werkstückabmessungen angepasst werden, andererseits lässt sich damit auch die in Richtung des Anschlaglineals wirkende Kraftkomponente besonders einfach variieren.

Vorzugsweise steht die Achse der Vorschubwalze etwa senkrecht auf die Vorschubrichtung. Dies hat den Vorteil, dass eine Bewegung in Vorschubrichtung von der rotierenden Vorschubwalze auf das Werkstück besonders verschleißarm übertragen werden kann.

Es ist von Vorteil, dass die Achse der Vorschubwalze etwa parallel zu der Ebene der Transportbahn angeordnet ist. Die Vorschubwalze, die bevorzugt als Zylinder ausgebildet ist, weist damit an einer Kontaktoberfläche zum Werkstück bei einer Rotation um deren Achse an jedem Punkt dieser Kontaktfläche dieselbe Geschwindigkeit auf, sodass der Verschleiß weiter reduziert wird.

Es hat sich bewährt, dass das Anschlaglineal etwa senkrecht auf die Ebene der Transportbahn angeordnet ist. Weiter ist es von Vorteil, wenn das Anschlaglineal parallel zur Vorschubrichtung angeordnet ist. Der damit erzielbare Vorteil ist insbesondere darin zu sehen, dass ein auf der Transportbahn bewegtes Werkstück dann in andauerndem Kontakt mit dem Anschlaglineal steht, und die Position des Werkstückes dann während des gesamten Transportvorganges eindeutig definiert ist.

Zweckmäßigerweise wird die Vorrichtung als Holzbearbeitungsmaschine eingesetzt. Bei Kontakt einer aus Stahl ausgebildeten Vorschubwalze mit einem Werkstück aus Holz kann bei einer hochgenauen Positionierung des Werkstückes eine besonders lange Standzeit der Vorschubwalze erreicht werden.

Zweckmäßigerweise ist die Vorrichtung eine Holzhobelmaschine. Dies ist besonders von Vorteil, da besonders bei Holzhobelmaschinen hohe Transportgeschwindigkeiten von beispielsweise mehr als 20 m/min gefordert sind.

Die zweite Aufgabe wird erfindungsgemäß dadurch gelöst, dass bei einem Verfahren der eingangs genannten Art von der Vorschubwalze bei einer Vorschubbewegung auf das Werkstück mindestens eine stabilisierende Kraft ausgeübt wird, die eine Position des Werkstückes in eine Ebene senkrecht zur Vorschubrichtung definiert.

Dies hat den Vorteil, dass eine Position eines Werkstückes auch bei hohen Geschwindigkeiten in einer Ebene normal zur Vorschubrichtung eindeutig festgelegt wird, und damit eine hochgenaue Bearbeitung dieser Werkstücke erst ermöglicht wird. Damit wird ein Flattern des Werkstückes in vertikaler sowie horizontaler Richtung vermieden und eine hochgenaue Bearbeitung auch bei hohen Transportgeschwindigkeiten ermöglicht.

Zweckmäßigerweise wirkt von einem Anschlaglineal eine Kraftkomponente senkrecht zur Vorschubrichtung auf das Werkstück. Damit wirkt das Anschlaglineal als Führungselement, an dem Werkzeuge zur Bearbeitung des Werkstückes ausgerichtet werden können. Des Weiteren wird die Position des Werkstückes über die Position des Anschlaglineals damit eindeutig definiert. Damit wird ein Verfahren ermöglicht, bei dem ein Werkstück entlang einer Vorschubrichtung auf einer Transportbahn an einem Anschlaglineal anliegend mit einer hohen Geschwindigkeit von einer Vorschubwalze zu einem Werkzeug transportiert und von der Vorschubwalze in Richtung des Anschlaglineals gedrückt wird, sodass es durch ein entgegengerichtete Kräftepaar von Anschlaglineal und Vorschubwalze in horizontaler Richtung stabilisiert wird. Dieses Verfahren lässt sich besonders günstig auf Holzbearbeitungsmaschinen, insbesondere Hobelmaschinen, anwenden, da dort hohe Transportgeschwindigkeiten und eine genaue Positionierung gefordert sind.

Weitere Merkmale, Vorteile und Wirkungen der Erfindung ergeben sich anhand des nachfolgend dargestellten Ausführungsbeispiels. In den Zeichnungen, auf welche dabei Bezug genommen wird, zeigen:
Fig. 1 eine schematische Darstellung einer erfindungsgemäßen Vorrichtung zum Bearbeiten von Holz, Kunststoff oder dergleichen;
Fig. 2 eine isometrische Ansicht einer erfindungsgemäßen Vorschubwalze;
Fig. 3 eine Schnittansicht der Vorschubwalze, wobei der Schnitt normal zu einer Umfangsrichtung verläuft;
Fig. 4 eine Detailansicht des Profils der Vorschubwalze bei einem Schnitt normal zu einer Umfangsrichtung;
Fig. 5 eine weitere Detailansicht des Profils der Vorschubwalze bei einem Schnitt normal zu einer Achsrichtung.

Fig. 1 zeigt eine schematische Darstellung einer Vorrichtung 1 zum Bearbeiten von Holz, Kunststoff oder dergleichen, insbesondere Holzbrettern. Eine Vorschubwalze 4 befindet sich dabei oberhalb eines Werkstückes 5 welches auf einer Transportbahn 2 entlang eines Anschlaglineals 3 in Richtung eines nicht dargestellten Werkzeuges, z. B. einer Hobeleinrichtung, bewegbar angeordnet ist. Die Vorschubwalze 4 ist an der Kontaktfläche zwischen Vorschubwalze 4 und Werkstück 5 derart profiliert, dass bei Bewegen des Werkstückes 5 mit der Vorschubwalze 4 auch eine Kraft in Richtung des Anschlaglineals 3 wirkt. Die Vorschubwalze 4 rotiert dabei um eine Achse 8, die in einer Ebene parallel zur Transportbahn 2 und normal auf die Ebene des Anschlaglineals 3 liegt. Das Anschlaglineal 3 liegt rechtwinkelig zur Transportbahn 2 und parallel zur Vorschubrichtung 9. Bei dieser Ausführungsform steht das Werkstück 5 während des Transports entlang der Vorschubrichtung 9 in andauerndem Kontakt mit der Transportbahn 2 und dem Anschlaglineal 3.

Fig. 2 zeigt eine Detaildarstellung der Vorschubwalze 4, wobei das durch Rillen 6 und Nuten 7 gebildete Profil besonders gut erkennbar ist. Bei der dargestellten Vorschubwalze 4 werden 20 Nuten 7 gleichmäßig über den Umfang verteilt. Durch die vertieften Nuten 7 ergeben sich Kanten parallel zur Achsrichtung, die Kräfte in Richtung der Vorschubrichtung 9 besonders günstig übertragen können. Darüber hinaus ist auf der Abbildung eine Passfedernut in der Bohrung zu erkennen, über die ein die Vorschubwalze 4 antreibendes Drehmoment von beispielsweise einem Elektromotor übertragen werden kann. Alternativ ist auch eine Übertragung des Drehmomentes beispielsweise über eine Zahnwellenverbindung oder weitere bekannte Welle-Nabe-Verbindungen möglich.

Fig. 3 zeigt eine weitere Detaildarstellung der Vorschubwalze 4, wobei die Tiefe der Rillen 6 relativ zum Walzendurchmesser besonders gut erkennbar ist.

Fig. 4 zeigt die in Umfangsrichtung verlaufenden Rillen 6 im Detail, wobei ein Flankenwinkel 10 von 60° sowie verrundete Kanten ebenfalls dargestellt sind. Damit kann der Verschleiß reduziert und ein Brechen scharfer Kanten vermieden werden. Des Weiteren wird über das in axialer Richtung gleichmäßige Profil eine günstige Bearbeitung ermöglicht; beispielsweise kann das Profil in wenigen Arbeitsgängen auf einer Drehmaschine aufgebracht werden. Alternative Herstellungsverfahren, wie beispielsweise ein Aufschweißen des Profils, sind selbstverständlich ebenso möglich.

Fig. 5 zeigt eine Detaildarstellung der Nuten 7, die etwa parallel zur Achse 8 der Vorschubwalze 4 verlaufen sowie deren verrundete Kanten und die Tiefe der Nuten 7 relativ zum Durchmesser der Vorschubwalze 4. Hier ist die Anzahl der Nuten 7 anhand der Kriterien Fertigungskosten und erzielbare Vorschubkraft optimiert. Aufgrund der eingebrachten Nuten 7 bilden die Rillen 6 im endseitigen Bereich bzw. an einem Übergang zu den Nuten 7 quasi Zähne aus, die sanft in ein zu bewegendes Werkstück eingreifen können. Durch Erhöhen der Anzahl der Nuten 7 über den Umfang, könnte die übertragbare Vorschubkraft gesteigert werden, dies würde allerdings zu einem Mehraufwand in der Fertigung der Nuten 7 führen, die beispielsweise in einem spanenden Verfahren wie Fräsen oder auch Räumen in die Vorschubwalze 4 eingebracht werden können. Vorteilhaft ist es, die Kanten der Nuten 7 zu verrunden, um die Standzeit der Vorschubwalze 4 zu maximieren und das Auftreten von schädigenden Spitzenspannungen in den Kanten zu verhindern sowie eine Beschädigung des Werkstückes zu vermeiden.

## Patentansprüche

1. Vorrichtung (1) zum Bearbeiten von Holz, Kunststoff oder dergleichen mit mindestens einer Transportbahn (2), mindestens einem Anschlaglineal (3) und mindestens einer Vorschubwalze (4), wobei ein insbesondere längliches Werkstück (5) auf der Transportbahn (2) mittels der Vorschubwalze (4) längs des mindestens einen Anschlaglineals (3) in einer Vorschubrichtung (9) vorbeibewegbar ist, **dadurch gekennzeichnet, dass** die Vorschubwalze (4) derart profiliert ist, dass bei Bewegen des Werkstückes (5) mit der Vorschubwalze (4) in die Vorschubrichtung (9) auf das Werkstück (5) eine Kraftkomponente einer Vorschubkraft zum Anschlaglineal (3) hin wirkt.

2. Vorrichtung (1) nach Anspruch 1, **dadurch gekennzeichnet, dass** die Kraftkomponente der Vorschubkraft senkrecht zur Vorschubrichtung (9) und parallel zur Transportbahn (2) wirkt.

3. Vorrichtung (1) nach Anspruch 1 oder 2, **dadurch gekennzeichnet, dass** eine Position des Werkstückes (5) in einer Ebene normal zur Vorschubrichtung (9) durch eine Position der Transportbahn (2) und eine Position des Anschlaglineals (3) mittels der von der Profilierung der Vorschubwalze (4) beim Bewegen hervorgerufenen Kraft eindeutig definiert ist.

4. Vorrichtung (1) nach einem der Ansprüche 1 bis 3, **dadurch gekennzeichnet, dass** zumindest ein Teil eines Profils der Vorschubwalze (4) aus Rillen (6) besteht.

5. Vorrichtung (1) nach Anspruch 4, **dadurch gekennzeichnet, dass** die Rillen (6) gegenüber einer Umfangsrichtung der Transportwalze bis zu 10°, vorzugsweise um etwa 0,1° bis 1 °, insbesondere 0,2° bis 0,4°, geneigt verlaufen.

6. Vorrichtung (1) nach einem der Ansprüche 1 bis 5, **dadurch gekennzeichnet, dass** zumindest ein Teil des Profils der Vorschubwalze (4) aus Rillen (6) besteht, die einen Flankenwinkel (10) von 30° bis 120°, vorzugsweise 40° bis 70°, insbesondere etwa 60°, aufweisen.

7. Vorrichtung (1) nach einem der Ansprüche 1 bis 6, **dadurch gekennzeichnet, dass** zumindest ein Teil des Profils der Vorschubwalze (4) einem metrischen ISO-Gewinde nach DIN 13 entspricht.

8. Vorrichtung (1) nach einem der Ansprüche 1 bis 7, **dadurch gekennzeichnet, dass** zumindest ein Teil des Profils der Vorschubwalze (4) Nuten (7) umfasst, die etwa parallel zu einer Achse (8) der Vorschubwalze (4) verlaufen, wobei die Nuten (7) regelmäßig über den Umfang verteilt sind, wobei vorzugsweise zumindest ein Teil des Profils der Vorschubwalze (4) aus Nuten (7) besteht, die eine Tiefe von weniger als 10 %, vorzugsweise 1 % bis 7 %, insbesondere 2,5 % bis 3,5 %, eines Walzendurchmessers aufweisen, und optional vorgesehen ist, dass zumindest ein Teil des Profils der Vorschubwalze (4) aus Nuten (7) besteht, deren Kanten verrundet sind.

9. Vorrichtung (1) nach einem der Ansprüche 1 bis 8, **dadurch gekennzeichnet, dass** eine Achse (8) der Vorschubwalze (4) gegenüber der Transportbahn (2) rotatorisch und/oder translatorisch bewegbar gelagert ist.

10. Vorrichtung (1) nach einem der Ansprüche 1 bis 9, **dadurch gekennzeichnet, dass** die Achse (8) der Vorschubwalze (4) etwa senkrecht auf die Vorschubrichtung (9) steht.

11. Vorrichtung (1) nach einem der Ansprüche 1 bis 10, **dadurch gekennzeichnet, dass** die Achse (8) der Vorschubwalze (4) etwa parallel zu der Transportbahn (2) angeordnet ist.

12. Vorrichtung (1) nach einem der Ansprüche 1 bis 11, **dadurch gekennzeichnet, dass** das Anschlaglineal (3) etwa senkrecht auf die Transportbahn (2) angeordnet ist.

13. Vorrichtung (1) nach einem der Ansprüche 1 bis 12, **dadurch gekennzeichnet, dass** die Vorrichtung (1) eine Holzbearbeitungsmaschine, insbesondere eine Holzhobelmaschine, ist.

14. Verfahren zum Bearbeiten von Holz, Kunststoff oder dergleichen, wobei ein insbesondere längliches Werkstück (5) auf einer Transportbahn (2) mittels einer Vorschubwalze (4) längs mindestens eines Anschlaglineals (3) in einer Vorschubrichtung (9) vorbeibewegt wird, insbesondere mit einer Vorrichtung (1) nach einem der Ansprüche 1 bis 13, **dadurch gekennzeichnet, dass** von der Vorschubwalze (4) bei einer Vorschubbewegung auf das Werkstück (5) mindestens eine stabilisierende Kraft ausgeübt wird, die eine Position des Werkstückes (5) in einer Ebene senkrecht zur Vorschubrichtung (9) definiert.

15. Verfahren nach Anspruch 14, **dadurch gekennzeichnet, dass** von einem Anschlaglineal (3) eine Kraftkomponente senkrecht zur Vorschubrichtung (9) auf das Werkstück (5) ausgeübt wird.
